# EUROPÄISCHE PATENTSCHRIFT

(11) **EP 1 053 700 B1**
(45) Veröffentlichungstag und Bekanntmachung des Hinweises auf die Patenterteilung: **13.04.2005**
(21) Anmeldenummer: 00110525.3
(22) Anmeldetag: 17.05.2000
(51) Int. Cl.: A47B 13/02

(54) **Untergestell für Tische, Hocker oder dgl.**
Underframe for tables, high stools or the like
Piétement pour tables, tabourets ou objets similaires

(30) Priorität: 19.05.1999 DE 29908789 U; 17.06.1999 DE 29910603 U
(43) Veröffentlichungstag der Anmeldung: 22.11.2000
(73) Patentinhaber: Urban, Günter, 59909 Bestwig (DE)
(72) Erfinder: Urban, Günter, 59909 Bestwig (DE)
(74) Vertreter: Meissner, Peter E., Dipl.-Ing.

(56) Entgegenhaltungen:
- FR-A- 1 352 724
- GB-A- 275 915
- US-A- 4 838 440
- US-A- 4 887 536

## Beschreibung

Die vorliegende Erfindung betrifft ein Untergestell für Tische, Hocker oder dgl. gemäß Oberbegriff von Anspruch 1.

Aus der US-A-4,887,536 ist ein kofferartig zusammenklappbarer Tisch bekannt, an dessen Unterseite vereinzelte Rohransätze und Aufnahmeelemente angeordnet sind, um Standbeine darin aufzunehmen. Ein Untergestell, dass wahlweise unter Tische und Hocker montiert werden kann, ist nicht beschrieben. Zudem sind keine separaten vorgespannten Sicherungselemente vorgesehen, mit denen die Standbeine in den Aufnahmeelementen sicher festgelegt werden können. Die Aufnahmeelemente sind Klemmhalterungen, die nur dann vorgespannt sind, wenn ein Standbein aufgenommen ist. Der Grad der Vorspannung und die Klemmkraft ist also abhängig von dem Umfang des eingeklemmten Standbeines. Größere und gewichtigere Standbeine werden durch solche Klemmhalterungen nicht sicher gehaften.

Aus der US-A-4,838,404 ist ein Teil bekannt, das unter einem Tisch o. dergl. angeschraubt werden kann, also ein Stützelement aufweist. An dem Stützelement ist eine Aufnahmeeinrichtung mit einem Aufnahmeelement zur festen aber lösbaren Festlegung eines Standbeines in einer zur Wirkrichtung des Stützelementes im Wesentlichen senkrechten Ausrichtung angeordnet. Das Teil bildet gleichzeitig auch einen Rohransatz zur Aufnahme eines Standbeines in Wirkrichtung. An dem Bauteil kann also ein Standbein entweder in Wirkrichtung zur Aufstellung eines Tisches oder in Querrichtung zur Lagerung des Tisches festgelegt werden. Eine Höhenverstellung durch gleichzeitige Nutzung des Aufnahmeelements für ein erstes Langteil eines Standbeines und des Rohransatzes zur Aufnahme eines zweiten Langteils des Standbeines ist nicht möglich. Die beschriebenen Teile sollen einzeln unter einem Tisch montiert werden. Ein Untergestell, dass wahlweise unter Tische und Hocker montiert werden kann, ist nicht beschrieben.

Es besteht das Bedürfnis, Tischplatten, Sitzflächen von Hockern oder dgl. auf ein Untergestell zu montieren und gleichzeitig dieses Untergestell für weitere Zwecke, z.B. bei einer Höhenverstellung oder Lagerung des Tisches oder Hockers, zu verwenden.

Zum Beispiel besteht bei der Verwendung von Stehtischen, Partytischen oder Sitzhockern das Problem, dass Standbeine aus mehreren Längsteilen bestehen, die lösbar zusammengesteckt oder aneinander geschraubt sind, um eine Stehhöhe des Stehtisches oder Sitzhöhe eines Hockers zu erreichen. Wenn andererseits der Tisch nicht als Stehtisch, sondern als Couchtisch oder als Hocker verwendet werden soll, werden ein oder mehrere Längsteile des Standbeines entfernt, um die Höhe der Tischplatte oder Sitzplatte zu verringern. Nach der Entfernung eines Längsteiles ist dieses lose und muss an irgendeiner Stelle wieder auffindbar bewahrt werden, um zu einem späteren Zeitpunkt bedarfsweise wieder die volle Höhe herstellen zu können. Die lose Aufbewahrung führt aber häufig dazu, dass das entsprechende Längsteil bei Bedarf in der Regel nicht oder nicht sofort auffindbar ist.

Wenn ein Stehtisch, Couchtisch oder Hocker nur für einen bestimmten Verwendungszweck aufgestellt werden , z. B. im Rahmen eine Party, sollen diese Vorrichtungen in der Regel nach der Party wieder weggeräumt und verstaut werden. In diesem Falle nehmen die Vorrichtungen als solche sehr viel Platz ein. Wenn die Vorrichtungen aber in ihre Einzelteile zerlegt werden, müssen alle Längsteile des Standbeines und auch der Fuß lose verstaut werden. Dies führt zu den gleichen Problemen, wie sie bereits oben genannt wurden.

Die Aufgabe der vorliegenden Erfindung ist daher, ein Untergestell für Tische oder Hocker oder dgl. zu schaffen, mit welchem die Aufbewahrung von Standbeinen oder Längsteilen eines Standbeines und eine kompakte Zusammenfügung von Standbeinen und Fuß am Untergestell möglich ist.

Die Aufgabe wird erfindungsgemäß durch die Merkmale des Anspruchs 1 gelöst. Weitere Vorteile ergeben sich aus den Merkmalen der Unteransprüche.

Zwei Ausführungsformen der vorliegenden Erfindung werden im folgenden anhand der Zeichnungen näher beschrieben. Es zeigen:
- Fig. 1: eine schematische erste Seitenansicht einer ersten Ausführungsform eines erfindungsgemäßen Untergestells von einer ersten Seite;
- Fig. 2: eine schematische zweite Seitenansicht des Untergestells aus Fig. 1;
- Fig. 3: eine schematische erste Seitenansicht einer zweiten Ausführungsform des er findungsgemäßen Untergestells;
- Fig. 4: eine schematische zweite Seitenansicht des Untergestells aus Fig. 3.

In Fig. 1 und Fig. 2 ist jeweils ein Untergestell 1 in einer ersten Ausführungsform schematisch mit Blick auf eine erste bzw. zweite Seite dargestellt. In einem flächigen Stützelement 3, das in dieser Ausführungsform in etwa quadratisch ausgebildet ist, sind mehrere Bohrungen 3.1 eingebracht, durch welche das Stützelement 3 an einer Unterseite (nicht dargestellt) eines Tisches oder Hockers angeschraubt oder in anderer Weise befestigt werden kann. Das flächige Stützelement 3 kann auch eine rund oder mehreckig Flächenbegrenzung haben und im Prinzip jede beliebige Flächenform aufweisen. Mit dem Begriff flächiges Stützelement" ist jedes Stützelement gemeint, das aus einem oder mehreren, in einer Flächenebene liegenden Elementen gebildet wird, das/die in ihrer Gesamtheit dazu geeignet ist/sind, eine Tischplatte, eine Sitzfläche o. dgl. abzustützen. Denkbar sind also auch mehrere nebeneinander (durchaus auch in geringem Abstand) liegende, streifenförmige Elemente, wie z. B. Flacheisen, die zusammen eine Fläche abdecken. Tischbeinseitig weist das Stützelement 3 einen Rohransatz 5 auf, in welchen ein Standbein (nicht dargestellt) oder ein Längsteil eines Standbeines von unten eingeführt werden kann. "Tischbeinseitig" bezeichnet hier die Seite in Richtung eines Tischbeines bzw. in Richtung des Untergrundes, also die Unterseite. Dieser Rohransatz 5 ist in der vorliegenden Ausführungsform zentrisch an einer Unterseite 3.2 des Stützelements 3 angeschweißt. Im Grunde ist aber jede Lage auf der Unterseite 3.2 des Stützelements 3 zur Anbringung des Rohransatzes 5 geeignet, solange die Statik eines zu verwendenden Gebrauchsgegenstandes, wie beispielsweise eines Tisches oder eines Hockers, dadurch nicht gefährdet ist. Auch die Befestigung des Rohransatzes 5 an der Unterseite 3.2 des Stützelementes 3 kann in vielfältiger und in allgemein bekannter Weise erfolgen, z. B. durch Verschraubung oder Verklebung.

In einer weiteren Ausführungsform kann das Untergestell 1 auch einstückig mit der Unterseite 3.2 einer Tischplatte o. dgl. ausgebildet sein, so dass dann das Stützelement 3 und der Rohransatz 5 ein Teil der Tischplatte o. dgl. ist. Auch der Rohransatz 5 kann durch ein äquivalentes Befestigungsmittel zur Befestigung eines Rohres an seinem Querschnitt ersetzt werden und steht als Synonym für solche Befestigungsmittel.

An zwei gegenüberliegenden Rändern des Stützelementes 3 ist jeweils ein Aufnahmeelement 7.1 einer Aufnahmeeinrichtung 7 angeordnet. In der vorliegenden Ausführungsform ist jedes Aufnahmeelement 7.1 der Aufnahmeeinrichtung 7 einstückig mit dem Stützelement 3 durch Umbiegung ausgebildet. In anderen Ausführungsformen können die Aufnahmeelemente 7.1 der Aufnahmeeinrichtung 7 auch separat ausgebildet sein und an dem Stützelement 3 durch bekannte Maßnahmen, wie z. B. Schweißen, befestigt sein. Jedes Aufnahmeelement 7.1 der Aufnahmeeinrichtung 7 weist in der vorliegenden Ausführungsform zwei Aufnahmen 7.2, 7.3 auf, die jeweils in der Nähe einer der aufnahmeseitenfreien Seiten des Stützelementes 3 liegen. Die Aufnahmen 7.2, 7.3 der sich gegenüberliegenden Aufnahmeelemente 7.1 sind zueinander ausgerichtet und fluchten miteinander, derart, dass sich ein Standbein (nicht dargestellt) oder ein Segment eines Standbeines, das heißt, ein Langteil desselben, in Längsrichtung durch zwei gegenüber liegende Aufnahmen 7.2 bzw. 7.3 hindurch erstrecken kann. Die jeweils zwei Aufnahmen 7.2, 7.2 in beiden sich gegenüberliegenden Aufnahmeelementen 7.1, 7.1 bilden also jeweils eine Aufnahmemöglichkeit für ein Langteil, Segment oder Tischbein. Es können also zwei Langteile, Segmente oder Standbeine in der Aufnahmeeinrichtung 7 der vorliegenden Ausführungsform aufgenommen werden. In anderen Ausführungsformen können beliebig viele Aufnahmen in jeweils einem Aufnahmeelement ausgebildet sein, wobei es sinnvoll ist, dass die Zahl der Aufnahmen in beiden Aufnahmeelementen gleich ist, um eine den Aufnahmeelementen in einem Aufnahmeelement entsprechende Zahl von Segmenten, Langteilen oder Standbeinen aufzunehmen.

An jedem Aufnahmeelement 7.1 ist in der Nähe der aufnahmefreien Seite des Stützelements 3 eine Gelenkeinrichtung 7.4 vorgesehen, in der ein Bügelelement 7.5 angelenkt werden kann.

In der vorliegenden Ausführungsform sind zwei identische Bügelelemente 7.5 vorgesehen. Ein Bügelelement 7.5 erstreckt sich über eine aufnahmefreie Seite des Stützelementes 3, also im wesentlichen rechtwinklig zu jedem Aufnahmeelement 7.1. Jedes Bügelelement 7.5 greift mit einem kleinen Ansatz 7.6 in die in jedem Aufnahmeelement 7.1 ausgebildete Gelenkeinrichtung 7.4 zur Anlenkung des Bügelelementes 7.5 ein. Dadurch ist das Bügelelement 7.5 in einer Richtung drehbar, die sich senkrecht zu den Aufnahmeelementen 7.1 erstreckt. Das Bügelelement 7.5 weist in der Nähe der jeweils seitennahen Aufnahme 7.2 bzw. 7.3 eine Kontur 7.7 auf, die einem weiteren Abschnitt der Kontur eines aufzunehmenden Segments, Längsteils oder Standbeines näherungsweise angepasst ist oder auch vollständig entspricht. In der vorliegenden Ausführungsform haben die Aufnahmen 7.2, 7.3 eine Kreissegmentform und entsprechend haben auch die Abschnitte 7.7 des Bügelelementes 7.5 eine Kreissegmentform. So kann in der vorliegenden Ausführungsform ein rundes Segment, Langteil oder Standbein aufgenommen werden. Der kreissegmentförmige Abschnitt 7.7 des Bügelelements 7.5 ist mit einem Ende 7.9 eines vorgespannten Federelements 7.8 verbunden. Das vorgespannte Federelement 7.8 ist in der vorliegenden Ausführungsform eine Schraubenfeder. Das andere Ende der Schraubenfeder kann entweder an der Unterseite des Stützelements 3, an einem Abschnitt zwischen den Aufnahmen 7.2, 7.3 eines Aüfnahmeelements 7.1 oder an einem anderen festen Punkt befestigt sein. In der vorliegenden Ausführungsform ist ein Bügelelement 7.5 auf der anderen aufnahmefreien Seite des Stützelements 3 angeordnet, das heißt, es liegen sich zwei Bügelelemente 7.5 gegenüber. Daher ist in der vorliegenden Ausführungsform das andere Ende 7.10 des vorgespannten Federelements 7.8 an dem entsprechend gegenüberliegenden kreisbogenförmigen Abschnitt 7.7 des anderen Bügelelements 7.5 festgelegt. Jedes Bügelelement 7.5 weist zwischen den kreisbogenförmigen Abschnitten 7.7 ein Betätigungselement 7.11 auf, an welchem mit Hand, gegen die Vorspannung des Federelements 7.8, das Bügelelement 7.5 von seinem sichernden Angriff an ein in der entsprechenden Aufnahme 7.2 bzw. 7.3 liegendes Segment, Langteil oder Standbein wegbewegt werden kann, um dieses aus der entsprechenden Aufnahme 7.2, 7.3 zu lösen. Ohne Betätigung des Betätigungselementes 7.11 sorgt das Federelement 7.8, bzw. sorgen in der vorliegenden Ausführungsform die beiden Federelemente, dafür, dass sich die Bügelelemente 7.5 immer in einem angreifenden bzw. sichernden Zustand befinden. Mit "Federelement" sind hier elastisch verformbare Spannelemente gemeint. Zur Lösung der Bügelelemente 7.5, entweder zur Freigabe der Aufnahmen 7.2, 7.3, um ein Segment, ein Langteil oder ein Standbein einzufügen oder um dieses aus der Aufnahme 7.3, 7.3 zu entfernen, muss das Betätigungselement 7.11 betätigt werden.

In anderen Ausführungsformen sind die Bügelelemente 7.5 durch mechanische Festlegung, wie z. B. Einrastung in komplementäre Rasten, festlegbar. Es ist auch denkbar, ein Bügelelement 7.5 gegen ein elastisches Spannelement auszutauschen.

Die Bügelelemente 7.5 sind in der vorliegenden Ausführungsform identisch ausgebildet, da auch die festzulegenden Langteile des Standbeines identisch sein sollen. In anderen Ausführungsformen ist aber denkbar, dass die Form und insbesondere der Umfang der Langteile eines Standbeines ungleich ist, so dass die Bügelelemente 7.5 an die jeweilige Form der Langteile angepasst sein können und somit nicht identisch geformt sind. Es kann sein, dass bestimmte Bügelelemente 7.5 ganz bestimmten Langteilen zugeordnet sind. Die Funktionsweise bleibt aber auch in diesen Fällen identisch.

Im Betrieb ist also auf der Wirkfläche (der Oberseite) des Stützelementes 3 z. B. eine Tischplatte (nicht dargestellt) montiert. Zur Verwendung des Tisches als Stehtisch sind zwei Langteile in bekannter Weise zusammengefügt und bodenseitig in einen Rohransatz eines Fußes gesteckt. Tischseitig ist die Tischplatte mit dem Untergestell 1 und dem daran befindlichen Rohransatz 5 auf das obere Ende des oberen Segments (nicht dargestellt) oder Langteils gesteckt. Dadurch erhält der Tisch eine Stehhöhe. Wenn nun der gleiche Tisch zu einem anderen Zweck als Couchtisch verwendet werden soll, wird die Tischplatte mit dem Untergestell von dem obersten Segment oder Langteil abgezogen, wird das obere Segment oder Langteil von dem unteren Segment oder Langteil abgezogen und unter Betätigung des Bügelelements 7.5 in ein Aufnahmepaar 7.2 oder 7.3 der sich gegenüberliegenden Aufnahmeelemente 7.1 eingeschoben und durch Loslassen des Bügelelementes 7.5 darin gesichert, dann wird die Tischplatte mit dem Untergestell 1 auf das obere Ende des unteren Segments oder Langteils aufgesteckt. Der Tisch hat nun eine reduzierte Höhe. Wenn nun der Tisch verstaut werden soll, wiederholt sich der vorgenannte Vorgang insoweit, als dass nun auch das zweite Segment bzw. Langteil aus dem Rohransatz des Fußes gezogen wird und durch Betätigung des anderen Bügelelementes 7.5 in die noch freien Aufnahmen 7.2 oder 7.3 eingeschoben wird und durch Loslassen des Bügelelements 7.5 darin gesichert wird. Der Tisch mit seinem Untergestell 1 und dessen Rohransatz 5 wird nun auf den Rohransatz des Fußes gesteckt.

In Ausführungsformen, in denen an Stelle eines Rohransatzes 5 andere Befestigungsmittel zur Festlegung eines Rohres an seinem Querschnitt verwendet werden, weist auch der Fuß ein mit dem entsprechenden Befestigungselement kompatibles Befestigungselement auf.

Es ist somit eine kompakte Einheit eines zusammengelegten Tisches entstanden, die platzsparend verstaut werden kann, ohne Einzelteile lose lagern zu müssen. Es ist auch denkbar, ein zweite Platte (nicht dargestellt) vorzusehen, die in etwa parallel zum flächigen Stützelement 3 und in einem Abstand dazu angeordnet ist. Durch diese Platte geht der Rohransatz 5 hindurch. An dieser Platte können weitere Aufnahmeeinrichtungen 7 für Langteile ausgebildet sein. Wenn z. B. mehr als ein Standbein vorhanden ist, kann so eine größere Aufnahmekapazität für solche Langteile geschaffen werden.

Die Ausbildung von Steckverbindungen und den damit verbundenen geringen Änderungen in den Rohrdurchmessem ist allgemein bekannt. Die Steckverbindungen gibt es z. B. bei Zeltstangen, Staubsaugerrohren oder dgl.. Es werden an jedem Stangenelement ein Aufnahmeteil und ein Einsteckteil ausgebildet, wobei das Einsteckteil einen geringfügig kleineren Durchmesser als das Aufnahmeteil aufweist. Auch Schraubverbindungen sind vielfältig bekannt.

Es können auch teleskopisch angeordnete und pneumatisch oder hydraulisch betriebene Längsteile in der vorbeschriebenen Art und Weise auseinandergenommen und am Untergestell 1 zwischengelagert werden.

Es werden also im zusammengelegten Zustand die Stangenelemente, Segmente oder Langteile, im wesentlichen senkrecht zur Wirkrichtung des Stützelementes angeordnet.

Es ist auch möglich, die Aufnahmeeinrichtung 7 an einem Fußelement (nicht dargestellt) des Untergestells 1 anzuordnen.

In einer zweiten Ausführungsform sind in einem Fußteil 10 zwei Rohre 11, 11 ausgebildet, in welchen jeweils ein Segment, Langteil oder Tischbein (nicht dargestellt) aufgenommen werden kann. Das Fußteil 10 weist ebenfalls einen Rohransatz 13 als Aufnahmeteil auf und eine in diesem Fall viereckige Tischplatte (nicht dargestellt) weist einen Rohransatz (nicht dargestellt) als Einsteckteil auf. Das Fußteil 10 weist eine tischseitige Kontur 15 auf, z. B. durch Fußrasten oder dgl., derart, dass beim Aufstecken der Tischplatte mit einem Untergestell in den Rohransatz 13 des Fußteils 10 der Außenrand der Tischplatte passend über die Kontur 15 des Fußteils 10 greift und somit in horizontaler Ebene in jeder Richtung ortsfest gehalten ist.

Die Rohre 11 sind mit einer Verschlusskappe 17 verschließbar.

## Patentansprüche

1. Untergestell für Tische, Hocker o. dgl., mit wenigstens einem Standbein, das zwei Längsteile aufweist, mit einer Aufnahmeeinrichtung (7) mit einem ersten und zweiten Aufnahmeelement (7.1) mit jeweils einer sich fluchtend gegenüberliegenden ersten und zweiten Aufnahme (7.2) zur festen aber lösbaren Festlegung eines Langteils in einer zur Wirkrichtung des Stützelements (3) im wesentlichen senkrechten Ausrichtung sowie mit wenigstens einem von der Aufnahmeeinrichtung (7) räumlich getrennten Rohransatz (5) zur Aufnahme eines Langteils in Wirkrichtung des Stützelementes (3),
**gekennzeichnet durch** ein flächig ausgebildetes Stützelement (3) zur Abstützung an einer Unterseite einer Tischplatte, mit einem an einer Unterseite (3.2) des Stützelements (3) angebrachten Rohransatz (5), wobei das erste und zweite Aufnahmeelement (7.1) jeweils an sich gegenüberliegenden Rändern des Stützelements (3) angebracht sind und in rechtem Winkel zu jedem Aufnahmeelement (7.1) und eine Sicherungseinrichtung (7.5, 7.8) angeordnet ist, die in Richtung des Aufnahmeelements (7.1) elastisch vorgespannt ist.

2. Untergestell nach Anspruch 1 ,
**dadurch gekennzeichnet,**
**dass** jedes Aufnahmeelement (7.1) eine Aufnahmekontur aufweist, die einem Abschnitt der Außenkontur des Standbeines komplementär ist.

3. Untergestell nach einem der Ansprüche 1 oder 2,
**dadurch gekennzeichnet,**
**dass** jedes Aufnahmeelement (7.1) jeweils zwei Aufnahmen (7.2, 7.3; 11) aufweist.

4. Untergestell nach einem der Ansprüche 1 bis 3,
**dadurch gekennzeichnet,**
**dass** jede Sicherungseinrichtung (7.5, 7.8) ein Bügelelement (7.5) und ein Federelement (7.8) aufweist, wobei jedes Bügefelement (7.5) an jeweils einem Aufnahmeelement (7.1) angelenkt ist und an einem Federelement (7.8) festgelegt ist, das dieses in einer Sicherungsposition hält.

5. Untergestell nach Anspruch 4,
**dadurch gekennzeichnet,**
**dass** jeweils ein Bügelelement (7.5) an zwei gegenüber liegenden, aufnahmeelementfreien Seiten des Stützelements (3) angeordnet ist und das Federelement (7.8) jeweils mit einem Ende (7.9. 7.10) mit einem der gegenüber liegenden Bügefelemente (7.5) verbunden ist und beide in jeweils einer Sicherungsposition hält.

## Claims

1. Underframe for tables, high stools or similar, with at least one support leg that has two longitudinal pieces, with a holding device (7) that has a first and second holding element (7.1) with in each case one first and second seat (7.2) opposite to and in alignment with each other for the secure but detachable positioning of a longitudinal piece in an alignment which is essentially perpendicular to the effective direction of the support element (3), and with at least one pipe socket (5) that is spatially separate from the holding device (7) for the purpose of accepting one longitudinal piece in the effective direction of the support element (3),
**characterised by**
a support element (3) with a flat shape for resting against the underside of a table top, with a pipe socket (5) attached to the underside (3.2) of the support element (3), the first and second holding elements (7.1) each being attached to opposite edges of the support element (3) and at right angles to each holding element (7.1) and a retaining device (7.5, 7.8) being positioned which is pre-tensioned flexibly towards the holding element (7.1).

2. Underframe as in Claim 1,
**characterised in that**
each holding element (7.1) has a holding contour which is complementary to a section of the external contour of the support leg.

3. Underframe as in one of Claims 1 or 2,
**characterised in that**
each holding element (7.1) has two holding fixtures (7.2, 7.3; 11).

4. Underframe as in one of Claims 1 to 3,
**characterised in that**
each retaining device (7.5, 7.8) has a bow-shaped element (7.5) and a spring element (7.8), each bow-shaped element (7.5) being coupled in each case to a holding element (7.1) and being secured to a spring element (7.8) which holds it in a locked position.

5. Underframe as in Claim 4,
**characterised in that**
in each case one bow-shaped element (7.5) is positioned on two sides of the support element (3) that are opposite each other and that do not have any holding elements, and each spring element (7.8) is connected at one end (7.9, 7.10) to one of the bow-shaped elements (7.5) opposite and holds both in a locked position.

## Revendications

1. Châssis pour tables, tabourets ou analogues, avec au moins un montant qui présente deux éléments longitudinaux, avec un dispositif de logement (7) ayant un premier et un second élément de logement (7.1) avec chacun un premier et un second logement (7.2) opposés dans l'alignement pour fixer solidement, mais de manière amovible, un élément longitudinal dans une orientation essentiellement perpendiculaire au sens d'action de l'élément d'appui (3), et avec au moins une embase tubulaire (5) séparée spatialement du dispositif de logement (7) afin de loger un élément longitudinal dans le sens d'action de l'élément d'appui (3),
**caractérisé par** un élément d'appui (3) réalisé plat pour s'appuyer contre un dessous d'un plateau de table, ayant une embase tubulaire (5) montée sur un dessous (3.2) de l'élément d'appui (3), le premier et le second élément de logement (7.1) étant chacun ménagés sur des bords opposés de l'élément d'appui (3) et un dispositif de fixation (7.5, 7.8) étant agencé à angle droit par rapport à chaque élément de logement (7.1), lequel dispositif de fixation est élastiquement précontraint dans le sens de l'élément de logement (7.1).

2. Châssis selon la revendication 1,
**caractérisé en ce que** chaque élément de logement (7.1) présente un contour de logement qui est complémentaire à une partie du contour extérieur du montant.

3. Châssis selon l'une des revendications 1 ou 2,
**caractérisé en ce que** chaque élément de logement (7.1) présente deux logements (7.2, 7.3 ; 11).

4. Châssis selon l'une des revendications 1 à 3,
**caractérisé en ce que** chaque dispositif de fixation (7.5, 7.8) présente un élément d'étrier (7.5) et un élément de ressort (7.8), chaque élément d'étrier (7.5) étant articulé sur un élément de logement (7.1) et fixé sur un élément de ressort (7.8), lequel maintient celui-ci dans une position de fixation.

5. Châssis selon la revendication 4,
**caractérisé en ce qu'**un élément d'étrier (7.5) est agencé sur chacun des deux côtés opposés, sans élément de logement, de l'élément d'appui (3) et chaque élément de ressort (7.8) est relié par une extrémité (7.9, 7.10) à l'un des éléments d'étrier (7.5) opposés et maintient les deux dans une position de fixation.
